# EUROPÄISCHE PATENTSCHRIFT

(11) **EP 0 229 332 B1**
(45) Veröffentlichungstag und Bekanntmachung des Hinweises auf die Patenterteilung: **25.09.1991**
(21) Anmeldenummer: 86117277.3
(22) Anmeldetag: 11.12.1986
(51) Int. Cl.: E04B 2/72, E04C 2/32

(54) **Profilstütze mit aufbiegbaren Zungen**
Profile post with bendable tongues
Montant profilé à languettes dépliables

(30) Priorität: 08.01.1986 DE 3600292
(43) Veröffentlichungstag der Anmeldung: 22.07.1987
(73) Patentinhaber: Gebr. Knauf Westdeutsche Gipswerke, D-97346 Iphofen (DE)
(72) Erfinder:
(74) Vertreter: Böhme, Volker, Dipl.-Ing.

(56) Entgegenhaltungen:
- DE-C- 1 122 686
- US-A- 3 461 638

## Beschreibung

Die Erfindung betrifft eine Profilstütze für eine Montagewand, bei der, im Querschnitt gesehen, zwei im wesentlichen parallele Schenkel einerends frei ragen sowie anderenends in einen verbindenden Quersteg übergehen, in dem, über die Länge verteilt, durch Trennlinien vorgegebene Zungen vorgesehen sind, die an einer Seite über einen Biegebereich gehalten sind und die in eine Stellung zwischen den beiden Schenkeln sowie im wesentlichen rechtwinkelig zu diesen aufbiegbar sind, wobei in der Montagewand zumindest der eine Schenkel der Profilstütze mit Bauplatte belegt ist, die ihrerseits durch selbstschneidende Schrauben auf dem Profil befestig ist, wobei die Zungen jeweils einen sich verbreiternd ausgebildeten Bereich aufweisen und in Länge und Breite so gehalten sind, daß sie im aufgebogenen Zustand sich zwischen den freien Enden der beiden Schenkel abstützend erstrecken und die beim Eindrehen der selbstschneidenden Schrauben am Schenkel auftretenden Kräfte ohne wesentliche Verbiegung aufnehmen.

Bei einer bekannten (US-A-3 461 638) Profilstütze dieser Art erstrecken sich die Zungen jeweils mit einem Bereich gleichbleibender Breite zwischen den freien Schenkelenden. Die Zungen weisen jeweils zum freien Ende hin eine Abwinkelung bzw. Abkantung auf und enden genau mit den freien Schenkelenden. Wenn die gleichbleibende Breite des den freien Schenkelenden zugeordneten Bereiches nicht dem gewünschten Abstand der freien Schenkelenden voneinander entspricht, ist die Außenfläche der Wandschale bzw. der Bauplatte nach dem Anschrauben nicht mehr Planeben und zwar insbesondere dann, wenn auf dem Schenkel der Stoß zweier Bauplatten ist, weil dieser Stoß eine Stufe bildet.

Aufgabe der Erfindung ist es daher, eine Profilstütze der eingangs genannten Art zu schaffen, die nach der Montage eine hinsichtlich Planebenheit der Außenfläche verbesserte Montagewand ergibt. Die erfindungsgemäße Profilstütze ist, diese Aufgabe lösend, dadurch gekennzeichnet, daß die Zungen jeweils mit dem sich verbreiternd ausgebildeten Bereich sich Zwischen den freien Schenkelenden erstrecken und diese flach bzw. ungeknickt überragen.

Die erfindungsgemäße Profilstütze ist mittels der Zungen so versteift, daß der Druck infolge des Eindrehens der selbstschneidenden Schrauben den Schenkel und die Bauplatten nicht mehr verbiegen kann. Der die beiden Schenkel gegeneinander abstützende flache Bereich der Zunge ist ausreichend stabil und biegefest. Es treten also keine Verbiegung und kein Versatz der Bauplatte auf, d.h. die Ebenheit der Außenfläche der Montagewand ist verbessert. Es wird weiterhin verhindert, daß sich die beiderends gelagerte Profilstütze aufgrund des Anschraubens der Bauplatten in bisher üblicher Weise über die Länge durchbiegt. Indem der Zunge bestimmte Längen- und Breitenabmessungen gegeben sind, wird ihr eine neue stützende Funktion zugeordnet. Da die Zunge mit der Profilstütze fest verbunden ist, sind lose Einzelteile vermieden.

Die Erfindung läßt sich an einer einschaligen oder einer zweischaligen Montagewand verwirklichen. Die Profilstütze verläuft z.B. als Profilständer vertikal zwischen Boden und Dekke oder ist ein waagerecht verlaufender Balken. Die Profilstütze besteht in der Regel aus Metallblech, z.B. Stahl oder Aluminiumlegierung, wobei die Zunge nach dem Aufbiegen von allein in ihrer Stellung bleibt. Die Profilstütze kann aber auch auf Kunststoff bestehen, wobei die Zunge nach dem Aufbiegen an den Schenkeln festgelegt werden muß. Die Trennlinie ist z.B. ein durch die Materialdicke hindurchgehender Trennschnitt oder eine durch die Materialdicke nicht ganz hindurchgehende Bruchlinie. die Zungen werden in der Regel bei der Fertigung der Profilstütze vorgefertigt, aber erst an der Baustelle herausgebogen, um die Profilstützen mit ineinandergesteckten Schenkeln transportieren zu können. Da die Zungen im Quersteg vorgesehen sind, können nach dem Aufbiegen der Zungen durch die öffnungen Kabel und Leitungen geführt werden.

Wenn die Zunge an den Schenkeln glatt anliegt, dann kann sie einem allzu großen Druck beim Schrauben unter Umständen ausweichen. Besonders zweckmäßig und vorteilhaft ist es daher, wenn die Zunge am Berührungsbereich zwischen Schenkel und Zunge gegenüber dem Schenkel festgelegt ist. Hierdurch ist eine unerwünschte Schrägstellung der Zunge unter Biegung des Schenkels vermieden. Die Festlegung erfolgt z.B. durch Einschnappen des Zungenrandes zwischen zwei Noppen am Schenkel oder durch verstärkten Reibschluß zwischen Zunge und Schenkel.

Die Profilstütze weist in der Regel ein C-Profil auf, das hinsichtlich Einfachheit der Herstellung und hinsichtlich Festigkeit von Vorteil ist. Eine besonders zweckmäßige und vorteilhafte Ausführungsform liegt vor, wenn die Profilstütze als C-Profil mit Abwinkelungen an den Schenkeln ausgebildet ist und wenn die aufgebogene Zunge sich zwischen den Abwinkeldungen der Schenkel erstreckt und die maximale Breite der Zunge kleiner als die Breite des Quersteges ist. Da sich die durch die Zunge bedingte öffnung nicht über die gesamte Breite des Quersteges erstreckt, wird dieser nur im geringen Maße geschwächt. Auch findet der Rand der Zunge am Rand der Abwinkelungen ausreichenden Reibschluß und damit auf einfache Weise eine Fixierung.

Besonders zweckmäßig und Vorteilhaft ist es, wenn sich die Zunge vom Biegebereich zum freien Ende hin verbreitert. Im Biegebereich braucht die Zunge nur so breit zu sein, daß sie an der sonstigen Profilstütze ausreichend fest sitzt. Die Zungenverjüngung verkleinert die verbleibende öffnung und somit die auftretende Schwächung des Quersteges.

Da die Zungen die Schenkel gegen den Druck des Schraubens abstützen sollen, ist es günstig, wenn auf beiden Seiten jeder Schraube eine Zunge vorgesehen ist. Besonders zweckmäßig und vorteilhaft ist es jedoch, wenn der Abstand benachbarter Zungen voneinander in etwa gleich dem doppelten Abstand benachbarter Schrauben voneinander ist. Dies ergibt zum einen eine ausreichende Abstützung der Schenket und zum anderen eine noch erträgliche Schwächung der Profilstütze.

Die Erfindung ist nicht auf die Profilstütze, so wie sie gefertigt ist, beschränkt. Die Erfindung erfaßt vielmehr auch die in der Montagewand verarbeitete Profilstütze, d.h. eine Montagewand mit dieser Profilstütze.

In der Zeichnung ist eine bevorzugte Ausführungsform der Erfindung dargestellt und zeigt
- Fig. 1: eine Draufsicht auf eine Profilstütze mit aufbiegbaren Zungen und
- Fig. 2: einen Schnitt gemäß Linie II - II in Fig. 1.

Die Profilstütze 1 gemäß Zeichnung ist Bestandteil einer zweischaligen Montagewand, bei deren einer Wandschale eine Bauplatte 2 in der Regel durchgehend an der Profilstütze anliegt, während bei deren anderer Wandschale zwei Bauplatten 3, 4 an der Profilstütze 1 einen Stoß 5 bildend anliegen. Die Profilstütze 1 ist im Querschnitt ein C-Profil mit einem Quersteg 6, zwei dazu rechtwinkeligen Schenkeln 7, die jeweils eine rechtwinkelige Abwinkelung 8 aufweisen, wobei die beiden Abwinkelungen aufeinander zu gerichtet sind. Die Bauplatten 2, 3, 4 liegen an den Außenseiten der Schenkel 7 an und sind an diesen mittels Schrauben 9 gehalten.

Im Quersteg 6 sind mit Abstand voneinander entlang einer Trennlinie 10 Zungen 11 abgesondert, die einander mit gleichbleibendem Abstand folgen. Jede Zunge 11 geht über einen Biegebereich 12 in den Quersteg 6 über und ist in der Montagewand um ca. 90° aufgebogen. Am Biegebereich 12 ist die Zunge um mindestens 1/3 schmaler als am freien Ende und das freie Ende ist zwischen die Randkanten der Abwinkelungen 8 geschoben, wobei ein hemmender ßerührungsbereich 13 gegeben ist.

## Patentansprüche

1. Profilstütze (1) für eine Montagewand, bei der, im Querschnitt gesehen, zwei im wesentlichen parallele Schenkel (7) einerends frei ragen sowie anderenends in einen verbindenden Quersteg (6) übergehen, in dem, über die Länge verteilt, durch Trennlinien (10) vorgegebene Zungen (11) vorgesehen sind, die an einer Seite über einen Biegebereich (12) gehalten sind und die in eine Stellung zwischen den beiden Schenkeln (7) sowie im wesentlichen rechtwinkelig zu diesen aufbiegbar sind, wobei in der Montagewand zumindest der eine Schenkel (7) der Profilstütze (1) mit Bauplatte (2) belegt ist, die ihrerseits durch selbstschneidende Schrauben (9) auf dem Profil (1) befestigt ist, wobei die Zungen (11) jeweils einen sich verbreiternd ausgebildeten Bereich aufweisen und in Länge und Breite so gehalten sind, daß sie im aufgebogenen Zustand sich zwischen den freien Enden der beiden Schenkel (7) abstützend erstrecken und die beim Eindrehen der selbstschneidenden Schrauben (9) am Schenkel (7) auftretenden Kräfte ohne wesentliche Verbiegung aufnehmen, **dadurch gekennzeichnet,** daß die Zungen (11) jeweils mit dem sich verbreiternd ausgebildeten Bereich sich zwischen den freien Schenkelenden erstrecken und diese flach bzw. ungeknickt überragen.

2. Profilstütze nach Anspruch 1, **dadurch gekennzeichnet,** daß die Zunge (11) am Berührungsbereich (13) zwischen Schenkel (7) und Zunge (11) gegenüber dem Schenkel festgelegt ist.

3. Profilstütze nach Anspruch 1 oder 2, wobei sie als C-Profil mit Abwinkelungen an den Schenkeln ausgebildet ist, **dadurch gekennzeichnet,** daß die aufgebogene Zunge sich zwischen den Abwinkelungen (8) der Schenkel (7) erstreckt und die maximale Breite der Zunge (11) kleiner als die Breite des Quersteges (6) ist.

4. Profilstutze nach einem der vorhergehenden Ansprüche, **dadurch gekennzeichnet,** daß sich die Zunge (11) vom Biegebereich (12) zum freien Ende hin verbreitert.

5. Profilstütze nach einem der vorhergehenden Ansprüche, **dadurch gekennzeichnet,** daß der Abstand benachbarter Zungen (11) voneinander in etwa gleich dem doppelten Abstand benachbarter Schrauben (9) voneinander ist.

## Claims

1. Profile support (1) for a mounting wall, in which, as seen in cross-section, two substantially parallel legs (7) project freely at one end and at the other end merge with a connecting transverse web (6) in which there are provided, distributed over the length, tongues (11) which are defined by dividing lines (10) and which are held on one side by way of a bending region (12) and which may be bent up into a position between the two legs (7) and substantially at right angles thereto, with at least one leg (7) of the profile support (1) being provided with building board (2) in the mounting wall, which building board in turn is secured by self-cutting screws (9) on the profile (1), with the tongues (11) each having a region of broadened construction and being held lengthwise and breadthwise such that they extend with support in the bent-up state between the free ends of the two legs (7) and take up without substantial bending the forces occurring at the leg (7) when the self-cutting screws (9) are screwed in, characterized in that the tongues (11) each extend by means of the region of broadened construction between the free leg ends and project flatly or without kinks beyond these.

2. Profile support according to Claim 1, characterized in that the tongue (11) is fixed with respect to the leg at the region of contact (13) between leg (7) and tongue (11).

3. Profile support according to Claim 1 or 2, constructed as a C-shaped profile with angled-off portions at the legs, characterized in that the bent-up tongue extends between the angled-off portions (8) of the legs (7) and the maximum breadth of the tongue (11) is smaller than the breadth of the transverse web (6).

4. Profile support according to one of the preceding claims, characterized in that the tongue (11) becomes broader from the bending region (12) towards the free end.

5. Profile support according to one of the preceding claims, characterized in that the spacing between adjacent tongues (11) is approximately equal to twice the spacing between adjacent screws (9).

## Revendications

1. Montant profilé (1) pour un mur composé dans lequel, vu en coupe, deux branches (7) sensiblement parallèles sont librement en saillie à une extrémité tandis qu'à l'autre extrémité, elles se terminent par une âme transversale (6) qui les relie, dans laquelle sont prévues dans languettes (11), réparties sur la longueur, définies par des lignes de séparation (10), et tenues le long d'un côté par l'intermédiaire d'une zone de cambrage (12), ces languettes pouvant être cambrées pour prendre une position contenue entre, les deux branches en se plaçant sensiblement perpendiculairement à ces dernières, et dans lequel, dans le mur composé, au moins l'une des branches (7) du montant profilé est recouverte par un panneau mural (2) qui, de son côté, est fixé au profilé par des vis auto-taraudantes (9), les languettes (11) présentant chacune une zone de largeur croissante et étant maintenues d'une longueur et d'une largeur telles que, dans l'état cambré, ces languettes soient situées entre les extrémités libres des deux branches (7) et en appui contre ces extrémités, et absorbent sans déformation notable les forces qui s'exercent sur la branche (7) lorsqu'on visse les vis auto-taraudantes (9), caractérisé en ce que les languettes (11) s'étendent entre les extrémités libres des branches dans leur région de largeur croissante, et qu'elles en débordent en restant plates et non pliées.

2. Montant profilé selon la revendication 1, caractérisé en ce que, dans la région de contact (13) entre chaque branche (7) et la languette (11), cette languette (11) est bloquée par rapport à la branche.

3. Montant profilé selon la revendication 1 ou 2, dans lequel ce montant est constitué par un profilé en C muni d'ailes rabattues sur les branches, caractérisé en ce que la languette cambrée s'étend entre les ailes rabattues (9) des branches (7) et que la largeur maximale de la languette (11) est plus petite que la largeur de l'âme transversale (6).

4. Montant profilé selon une des revendications précédentes, caractérisé en ce que la languette (11) s'élargit de la zone de cambrage (12) vers l'extrémité libre.

5. Montant profilé selon une des revendications précédentes, caractérisé en ce que l'espacement mutuel des languettes (11) voisines est à peu près égal au double de l'espace des vis (9) voisines.
